# DEMANDE DE BREVET EUROPEEN

(11) **EP 0 982 554 A1**
(43) Date de publication de la demande: **01.03.2000**
(21) Numéro de dépôt: 99402116.0
(22) Date de dépôt: 25.08.1999
(51) Int. Cl.: F25J 3/04

(54) **Procédé et installation de production d'oxygène impur par distillation d'air**

(30) Priorité: 28.08.1998 FR 9810813
(71) Demandeur: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Rieth, Norbert, 75014 Paris (FR); De Bussy, François, 75012 Paris (FR)
(74) Mandataire: Mercey, Fiona Susan

(57) **Abrégé**

De l'oxygène impur contenant de 70 à 98% molaires d'oxygène et moins de 2% molaires d'argon est fourni à une unité de production de gaz de synthèse (3) qui fournit de l'hydrogène à une unité de production d'ammoniac (7). Le même appareil de séparation d'air (1) peut fournir l'azote (9) à l'unité de production d'ammoniac et de l'oxygène impur (2) à l'unité de production de gaz de synthèse.

## Description

La présente invention est relative à un procédé et une installation de production d'oxygène impur par distillation d'air.

De l'oxygène impur est souvent utilisé pour la production de gaz de synthèse par oxydation partielle ou reformage. Le gaz de synthèse est séparé par PSA pour produire de l'hydrogène qui est mélangé avec de l'azote pour la synthèse d'ammoniac.

L'oxygène impur contient typiquement de 1 à 5 % en moles d'argon. Cet argon s'accumule dans la boucle de synthèse et peut entraîner des pertes de production d'ammoniac et des pollutions éventuelles à l'occasion des purges.

J-B-74023997 décrit l'usage d'un appareil de séparation d'air pour fournir de l'oxygène et de l'azote à une unité de production d'ammoniac.

EP-A-0562893 décrit un procédé utilisant une double colonne pour produire de l'azote contenant moins de 10 ppm en moles d'oxygène pour une unité de fabrication d'ammoniac et de l'oxygène de pureté moyenne à haute, soit 95 à 99,5 % en moles pour la production d'hydrogène par réaction de l'oxygène sur des hydrocarbures lourdes, l'hydrogène étant destiné à alimenter la même unité de fabrication d'ammoniac.

Evidemment le problème lié à la présence d'argon en moles d'oxygène contenant moins de 1 % en moles d'argon mais ceci augmente les coûts de production.

Un procédé de ce genre est décrit dans la demande FR 97 04083 au nom de la demanderesse qui n'a pas encore été publiée.

Il est connu de produire de l'oxygène impur utilisant une double colonne et une colonne de mélange.

EP-A-0636845 décrit un procédé dans lequel de l'oxygène pompé d'une double colonne est envoyé en tête d'une colonne de mélange. Le procédé utilise une colonne à pression intermédiaire du type dit colonne Etienne alimentée par du liquide riche de la colonne moyenne pression et produit de l'oxygène à 30 bar avec 95 % en moles d'oxygène, 2 % en moles d'azote et 3 % en moles d'argon.

EP-A-0531182 divulgue un procédé utilisant une colonne de mélange opérant à une pression différente de celle de la colonne moyenne pression pour produire de l'oxygène ayant une pureté entre 80 et 97 % en moles d'oxygène.

US-A-5490391 décrit un procédé utilisant une double colonne et une colonne de mélange avec une turbine Claude pour fournir du froid à l'appareil.

Selon un objet de l'invention, il est prévu un procédé de fourniture d'oxygène impur à une unité de production de gaz de synthèse dont le gaz de synthèse est séparé en une partie enrichie en hydrogène destinée à une unité de synthèse d'ammoniac caractérisé en ce que l'oxygène impur provient d'un appareil de séparation d'air par distillation cryogénique et contient de 70 à 98 % en moles d'oxygène et moins de 2 % en moles d'argon.

De préférence l'oxygène impur contient de 1 à 30 % en moles d'azote.

Si l'oxygène impur contient entre 75 et 85 % en moles d'oxygène, il contient de 15 à 25 % en moles d'azote et moins de 2% en moles d'argon.

Dans un procédé de séparation d'air pour produire l'oxygène impur, on envoie de l'air dans une colonne moyenne pression d'une double colonne de l'appareil de séparation d'air, on envoie un liquide enrichi en oxygène et un liquide enrichi en azote de la colonne moyenne pression à une colonne basse pression de la double colonne, on envoie de l'air en cuve d'une colonne de mélange, on envoie un liquide enrichi en oxygène de la colonne basse pression à la tête de la colonne de mélange et on soutire l'oxygène impur comme produit en tête de la colonne de mélange.

L'unité de production de gaz de synthèse peut être un appareil à reformage ou à oxydation partielle.

Selon un autre objet de l'invention, il est prévu un procédé de fourniture d'oxygène impur à une unité de production de gaz de synthèse dont le gaz de synthèse est séparé en une partie enrichie en hydrogène destinée à une unité de synthèse d'ammoniac et de fourniture d'azote à l'unité de synthèse d'ammoniac caractérisé en ce que l'oxygène impur et l'azote proviennent d'un appareil de séparation d'air par distillation cryogénique et l'oxygène impur contient de 70 à 98 % en moles d'oxygène et moins de 2 % en moles d'argon.

L'invention sera maintenant décrite plus en détails avec des références aux figures dans lesquelles
- les Figures 1, 2 et 4 sont des diagrammes schématiques de procédés de fourniture d'oxygène impur selon l'invention ;
- la Figure 3 est un schéma simplifié d'un procédé de synthèse d'ammoniac comprenant un procédé de fourniture d'oxygène impur selon l'invention.

Préférablement, l'unité de production de gaz de synthèse produit du gaz de synthèse qui est séparé en une partie enrichie en hydrogène destiné à la synthèse d'ammoniac. Les impuretés contenues dans l'oxygène impur sont essentiellement de l'azote qui va prendre part à la réaction de synthèse d'ammoniac.

Un exemple de mise en oeuvre de l'invention va maintenant être décrit en regard du dessin annexé, dont la figure représente schématiquement une installation de production d'oxygène impur pour réaliser un procédé conforme à l'invention.

Tout l'air est comprimé à 6 bars dans un compresseur 1, est refroidi en 3 et épuré en eau et en dioxyde de carbone et hydrocarbures dans les lits d'adsorbant 5. L'air est ensuite divisé en trois fractions. La première fraction 6 est refroidie à sa température de rosée dans l'échangeur 13 et envoyée à la colonne moyenne pression 15 d'une double colonne 14.

La deuxième fraction 8 est surpressée par le surpresseur 7 à 11 bars, se refroidit dans l'échangeur 13 et est envoyée en cuve d'une colonne de mélange 19. La troisième fraction 10 est surpressée par le surpresseur 9 à 8 bars, est refroidie en 13 et détendue dans la turbine d'insufflation 11 avant d'être envoyée à la colonne basse pression 17 de la double colonne. Alternativement la colonne de mélange peut être alimentée en cuve par un débit soutiré de la colonne moyenne pression.

Un débit de 99 % en moles d'oxygène est soutiré en cuve de la colonne basse pression 14, pressurisé à 11,8 bars par la pompe 21 et envoyé en tête de la colonne de mélange 19.

Un débit gazeux d'oxygène impur 23 à 95 % molaires d'oxygène, 4 % molaires d'azote et 1 % molaire d'argon est soutiré en tête de la colonne de mélange et un débit 22 est soutiré à un niveau intermédiaire de celle-ci et renvoyé à la colonne basse pression.

Un débit d'azote liquide est soutiré en tête de la colonne moyenne pression, pressurisé par la pompe 25 et envoyé (en 26) à l'échangeur 13 où il se vaporise.

Il va de soi que cette vaporisation n'est pas essentielle au procédé. L'azote peut être comprimé par un compresseur.

Le procédé permet également de produire de l'azote basse pression 33 soutiré en tête du minaret de la colonne 17. Ce débit d'azote peut être envoyé à l'unité de synthèse d'ammoniac.

De l'azote impur à la basse pression sert à régénérer les lits d'adsorbants 5.

Un débit liquide 31 est envoyé de la colonne de mélange à la colonne basse pression 17 quelques plateaux au-dessus du point d'injection du débit 22 et du point d'injection du débit 10.

Il peut être avantageux de renvoyer le débit de cuve de la colonne de mélange plutôt à la colonne moyenne pression si la colonne de mélange opère à une pression supérieure à celle à laquelle opère la colonne moyenne pression (voir Figure 2, débit 30).

La figure 3 montre les étapes d'un procédé de production d'ammoniac selon l'invention. Un appareil de séparation d'air par distillation cryogénique 1 produit de l'oxygène contenant moins de 1 % d'argon et de l'azote pur. L'oxygène est envoyé à une unité 3 où des hydrocarbures subissent une étape de reforming ou d'oxydation partielle. Le mélange de gaz de synthèse est séparé dans un PSA 5 et l'hydrogène par 6 est envoyé au synthèse d'ammoniac 7 produit en 8 en utilisant l'azote 9 produit par l'appareil de séparation 1.

Dans la figure 4, le débit d'air à 6 bars est divisé en trois. La fraction 6 est envoyée à la colonne moyenne pression 15 et la fraction 8 est comprimé par le compresseur 7 à n étages. La fraction 10 est comprimée par au plus n-1 étages du compresseur 8 et ensuite par le booster 49, refroidie en 13 et détendue dans une turbine Claude 41 avant être envoyée à la colonne moyenne pression.

La turbine 11, 41 peut produire un débit qui est au moins partiellement liquide.

La colonne de mélange peut opérer à entre 2 et 30 bar. Elle peut fonctionner à la même pression que la colonne basse pression ou à une pression au-dessus ou au-dessous de cette valeur.

L'installation des figures 1, 2 et 4 peut évidemment comprendre une colonne argon alimentée à partir de la colonne basse pression.

## Revendications

1. Procédé de fourniture d'oxygène impur à une unité de production de gaz de synthèse (3) dont le gaz de synthèse est séparé en une partie enrichie en hydrogène destinée à une unité de synthèse d'ammoniac (7) caractérisé en ce que l'oxygène impur provient d'un appareil (1) de séparation d'air par distillation cryogénique et contient de 70 à 98 % en moles d'oxygène et moins de 2 % en moles d'argon.

2. Procédé selon la revendication 1 dans lequel l'oxygène impur contient de 1 à 30 % en moles d'azote.

3. Procédé selon la revendication 1 dans lequel l'oxygène impur contient entre 75 et 85 % en moles d'oxygène.

4. Procédé selon la revendication 3 dans lequel l'oxygène impur contient de 15 à 25 % en moles d'azote.

5. Procédé selon l'une des revendications 1 à 4 dans lequel on envoie de l'air dans une colonne moyenne pression d'une double colonne (14) de l'appareil de séparation d'air (1), on envoie un liquide enrichi en oxygène et un liquide enrichi en azote de la colonne moyenne pression (15) à une colonne basse pression (17) de la double colonne, on envoie de l'air en cuve d'une colonne de mélange (19), on envoie un liquide (20) enrichi en oxygène de la colonne basse pression à la tête de la colonne de mélange et on soutire l'oxygène impur (23) comme produit en tête de la colonne de mélange.

6. Procédé selon la revendication 1 dans lequel l'unité de production de gaz de synthèse (3) est un appareil à reformage ou à oxydation partielle.

7. Procédé de fourniture d'oxygène impur à une unité de production de gaz de synthèse (3) dont le gaz de synthèse est séparé en une partie enrichie en hydrogène destinée à une unité de synthèse d'ammoniac (7) et de fourniture d'azote (9) à l'unité de synthèse d'ammoniac caractérisé en ce que l'oxygène impur (2) et l'azote proviennent d'un appareil (1) de séparation d'air par distillation cryogénique et l'oxygène impur contient de 70 à 98 % en moles d'oxygène et moins de 2 % en moles d'argon.
